# EUROPÄISCHE PATENTSCHRIFT

(11) **EP 0 212 434 B1**
(45) Veröffentlichungstag und Bekanntmachung des Hinweises auf die Patenterteilung: **03.05.1989**
(21) Anmeldenummer: 86110836.3
(22) Anmeldetag: 05.08.1986
(51) Int. Cl.: A47C 17/12

(54) **Orthopädisches Mehrzweckmöbel**
Multifunctional orthopedic piece of furniture
Meuble orthopédique à plusieurs fonctions

(30) Priorität: 16.08.1985 DE 8523578 U
(43) Veröffentlichungstag der Anmeldung: 04.03.1987
(73) Patentinhaber: Totzek, Winfried, Dr., D-4410 Warendorf (DE)
(72) Erfinder: Totzek, Winfried, Dr., D-4410 Warendorf (DE)
(74) Vertreter: Patentanwälte

(56) Entgegenhaltungen:
- DE-A- 2 105 204
- FR-A- 2 237 412
- US-A- 2 693 846

## Beschreibung

Die Erfindung betrifft ein orthopädisches Mehrzweckmöbel mit einem eine Sitzfläche aufweisenden Mittelteil, mit einer Rückenlehne und mit zwei seitlichen Lehnen, wobei die seitlichen Lehnen zusammen mit der Sitzfläche eine nach orthopädischen und ergonomischen Gesichtspunkten gestaltete und dimensionierte, quer zur Sitzrichtung verlaufende Liegefläche ergebend ausgebildet sind.

Beschwerden im Bereich der Wirbelsäule und Rückenmuskulatur sowie Stauungsbeschwerden der Beine und Füße sind eine weit verbreitete Zivilisationskrankheit. Sowohl altersbedingte Abnutzungserscheinungen beispielsweise im Bereich der Bandscheiben der Lendenwirbelsäule als auch zur Verspannung führende Dauerhaltungen von sitzend arbeitenden Personen sind bekannte Ursachen von Schmerzen der Rückenmuskulatur und anderer schmerzhafter Zustände der Lendenwirbelsäule und ihrer Umgebung. Hinzu kommen Folgen statischer Über- oder Fehlbelastungen bevorzugt im Bereich der Lendenwirbel aber auch des übrigen Rückgrates, z.B. bei langer stehender Arbeit.

Vielfach bringt in solchen Fällen von Beschwerden oder Krankheitszuständen eine total entspannende Liegehaltung gegebenenfalls zusammen mit anderen therapeutischen Maßnahmen Entkrampfung und dadurch Linderung oder Besserung.

Aus der DE-A 2 105 204 ist bereits ein orthopädisches Mehrzweckmöbel bekannt, wie es eingangs beschrieben wurde und auf welchem eine entspannende Liegehaltung, z.B. mit Fußhochlage, eingenommen werden kann. Nachteilig bei dem bekannten Möbel ist aber, daß es lediglich für den zugedachten Zweck verwendbar ist und daß es in repräsentativen Wohn- oder Büroräumen als Fremdkörper wirkt.

Der Erfindung liegt daher die Aufgabe zugrunde, ein orthopädisches Mehrzweckmöbel unter Beachtung anatomischer und physiologischer Gesichtspunkte zu schaffen, welches einerseits die Einnahme unterschiedlicher entspannender Liegehaltungen ermöglicht und das andererseits als Sessel in normaler Sitzhaltung benutzbar ist, ohne daß es hierzu eines umständlichen Umbaues bedarf. Darüberhinaus soll das orthopädische Möbel durch eine formschöne Gestaltung eine repräsentativ-ästhetische Wirkung erzielen, die es ermöglicht, das Möbel in einem Wohn- oder Büroraum auch der gehobenen Ausstattungsklasse aufzustellen, ohne daß es den störenden Eindruck eines medizinischen Gerätes hervorruft.

Diese Aufgabe wird erfindungsgemäß bei dem eingangs genannten orthopädischen Mehrzweckmöbel dadurch gelöst, daß die seitlichen Lehnen jeweils aus einem fest mit dem Mittelteil verbundenen, im wesentlichen vertikal verlaufenden starren Lehnenteil und aus einem gegenüber diesem um eine horizontale, im oberen Teil des starren Lehnenteils verlaufenden Achse verschwenkbaren und in unterschiedlichen Positionen arretierbaren Lehnenteil gebildet sind.

Mit Vorteil kann hierdurch das Möbelstück sowohl als normales Sitzmöbel wie auch zur Einnahme einer entspannenden Liegehaltung ohne Umbau verwendet werden. Die Ausgestaltung desselben vermittelt einen ästhetischen, wohnlichen Eindruck, so daß dessen Aufstellung in einem Wohn- oder Büroraum nicht den Eindruck eines therapeutischen oder medizinischen Gerätes vermittelt.

Durch diese ergonomische Gestaltung werden zwei besonders vorteilhafte entspannende Liegehaltungen auf dem erfindungsgemäßen Möbel ermöglicht. Bei der ersten Haltung lehnt der Rumpf und der Kopf des Menschen auf dem Möbel an der zweiten seitlichen Lehne an und die Unterschenkel nehmen eine leichte Hochlagerung auf der ersten seitlichen Lehne ein. Hierdurch wird eine Entspannung der Wirbelsäule und der Rückenmuskulatur und eine Förderung des venösen und lymphatischen Rückflusses aus den unteren Extremitäten erreicht. Bei der zweiten Haltung ruht der Rumpf im wesentlichen horizontal auf der Sitzfläche, während die Beine nach schräg oben weisend an der zweiten seitlichen Lehne anliegen. Der Kopf ruht dabei leicht angehoben und gut unterstützt auf dem Anfangsbereich des erhöhten Abschnittes der ersten seitlichen Lehne. Hierbei wird die Wirbelsäule völlig entlastet, die Muskulatur des Rumpfes und der unteren Extremitäten wird entspannt und die Entstauung der unteren Extremitäten wird gefördert.

Neben diesen Liegehaltungen ermöglicht das Möbel auch noch einen bequemen aufrechten Sitz, wobei die Sitzrichtung einerseits und die Liegerichtungen andererseits quer zueinander verlaufen. Damit bietet das Möbel gemäß Erfindung drei grundsätzlich unterschiedliche, jeweils orthopädisch vorteilhafte und entsprechend wirksame Haltungen des Benutzers.

In weiterer Ausgestaltung der Erfindung weist die zweite Lehne mit dem längeren Lehnenabschnitt in ihrem Knickbereich einen Lendenwulst auf. Hierdurch wird eine weitere Steigerung des Komforts und des orthopädischen Nutzens für den Benutzer des Möbels erreicht, da in der im vorangehenden zuerst beschriebenen Liegehaltung der Lendenwirbelbereich wirkungsvoll unterstützt und so die Wirbelsäule in ihrem natürlichen Verlauf gehalten wird.

Weiterhin ist es zweckmäßig, daß die erste seitliche Lehne mit dem kürzeren Lehnenabschnitt im zentralen Teil ihres Knickbereiches nachgiebiger ausgebildet ist als an den Enden des Knickbereiches. Hierdurch wird eine günstige, nicht zu hohe und nicht zu harte Unterstützung des Hinterkopf-Nackenbereiches des Möbelbenutzers bei der vorangehend als zweite beschriebenen Liegehaltung gewährleistet.

Zur Erzielung einer weitestgehenden Integration des Möbels gemäß Erfindung in die übrige Raumeinrichtung sind die verschwenkbaren Lehnenteile jeweils in eine Lage verschwenkbar, in welcher sie parallel zu den starren Lehnenteilen in Anlage an deren Außenseite verlaufen. Hierdurch kann dem Möbel ein äußeres Erscheinungsbild gegeben werden, das dem von üblichen Sesseln weitestgehend entspricht. Damit stellt das orthopädische Mehrzweckmöbel in Zusammenstellung mit anderen Möbelstücken keinerlei Stilbruch dar, sondern läßt sich harmonisch einfügen.

Für einen guten optischen Eindruck des Möbelstücks in seinem Zustand als Sessel ist es von Vorteil, daß der Lendenwulst durch Verschwenken des längeren verschwenkbaren Lehnenteils in dessen schräg nach oben und außen verlaufende Lage erzeugbar ist. Der Lendenwulst wird also erst dann erzeugt, wenn er benötigt wird, d.h. wenn die betreffende Lehne in Liegestellung verschwenkt wird.

Außer als einstückiges, d.h. fest zusammengebautes Möbelstück kann das orthopädische Mehrzweckmöbel gemäß Erfindung auch so ausgebildet sein, daß der Mittelteil und die Lehnen als separate, mittels lösbarer Verbindungsmittel miteinander zu verbindende Möbelteile ausgebildet sind. Hierdurch ergeben sich für den Hersteller Möglichkeiten, unterschiedliche Ausführungen des Möbels im Baukastensystem herzustellen und für den Benutzer ergeben sich bei entsprechender Gestaltung der Verbindungsmittel eine Vielzahl von Variations-und Anpassungsmöglichkeiten des Möbels an seine individuellen Bedürfnisse.

Bevorzugte Ausführungsbeispiele der Erfindung werden im folgenden anhand einer Zeichnung näher erläutert. Die Figuren der Zeichnung zeigen im einzelnen:
Figur 1 ein erstes Ausführungsbeispiel des erfindungsgemäßen orthopädischen Mehrzweckmöbels in perspektivischer Ansicht,
Figur 2 das Möbel aus Figur 1 in Frontalansicht mit einer Person in einer ersten Liegehaltung,
Figur 3 das Möbel aus Figur 2 mit einer Person in einer zweiten Liegehaltung,
Figur 4 das Möbel aus Figur 1 in einem Zustand als Sitzmöbel,
Figur 5 ein zweites Ausführungsbeispiel des orthopädischen Mehrzweckmöbels und
Figur 6 ein drittes Ausführungsbeispiel des orthopädischen Mehrzweckmöbels.

Wie aus Figur 1 der Zeichnung ersichtlich ist, besteht das hier dargestellte erste Ausführungsbeispiel des orthopädischen Mehrzweckmöbels 1 im wesentlichen aus einem Mittelteil 2 mit einer Sitzfläche 21, zwei seitlichen Lehnen 3 und 4 sowie einer Rückenlehne 5. Beide Lehnen 3 und 4 weisen jeweils einen mit dem Mittelteil 2 verbundenen starren, im wesentlichen vertikal verlaufenden Lehnenteil 31 bzw. 41 auf, an welchen sich in dessen oberem Teil jeweils ein zu diesem abgeknickt verlaufender Lehnenteil 32 bzw. 42 anschließt. Zur Anpassung an unterschiedliche körperliche Bedürfnisse und Gegebenheiten des Benutzers des Möbels 1 sind die abgeknickten Lehnenteile 32 und 42 jeweils um eine im jeweiligen Knickbereich 34 bzw. 44 verlaufende Schwenkachse 35 bzw. 45 gegenüber dem starren Lehnenteil 31 bzw. 41 verschwenkbar und in unterschiedlichen Stellungen arretierbar. Bei dem in Figur 1 dargestellten Ausführungsbeispiel nimmt der verschwenkbare Lehnenteil 32 der ersten Lehne 3 (in der Darstellung links) eine etwa horizontale Lage ein, so daß sich ein ebenfalls horizontal verlaufender, gegenüber der Sitzfläche 21 leicht erhöhter Lehnenabschnitt 33 ergibt. Bei der zweiten Lehne 4 (in der Darstellung rechts) verläuft der verschwenkbare Lehnenteil 42 schräg nach oben und außen, so daß sich ein relativ zur Sitzfläche 21 schräg nach oben und außen verlaufender Lehnenabschnitt 43 ergibt. Im Knickbereich 44 der Lehne 4 befindet sich auf der der ersten Lehne 3 zugewandten Seite ein Lendenwulst 44' zur Unterstützung des Lendenwirbelbereiches einer auf dem Möbel liegenden Person, wie anhand der Figur 2 noch näher erläutert werden wird.

Aufgrund der Verschwenkbarkeit der Lehnenteile 32 und 42 können diese soweit nach unten verschwenkt werden, daß sie an der Außenseite 31' bzw. 41' der starren Lehnenteile 31 bzw. 41 zur Anlage kommen. Da der verschwenkbare Teil 32 der ersten Lehne 3 kürzer ist als der verschwenkbare Teil 42 der zweiten Lehne 4, ist an der Außenseite des starren Teils 31 der ersten Lehne 3 ein Ergänzungsstück 36 angebracht, das das kürzere verschwenkbare Lehnenteil 32 in seiner herabgeklappten Stellung optisch zu der Länge des herabgeklappten längeren verschwenkbaren Lehnenteils 42 ergänzt, wie dies anhand von Figur 4 noch beschrieben werden wird.

Figur 2 der Zeichnung zeigt das Möbel 1 aus Figur 1 in Frontalansicht mit einer darauf ruhenden Person 6 in einer ersten Liegestellung. Der Rumpf 62 sowie der Kopf 61 der Person 6 liegen dabei an der zweiten Lehne 4, genauer auf deren verschwenkbarem Teil 42 sowie dem Lendenwulst 44' auf. Die Beine 63 der Person 6 sind ganz leicht angewinkelt und die Unterschenkel 64 liegen unter leichter Hochlage auf dem Lehnenabschnitt 33 des verschwenkbaren Lehnenteils 34 der ersten Lehne 3 auf. Die Füße 65 ragen bei dieser Lage frei über das Ende des verschwenkbaren Lehnenteils 32 vor. Die Bedeutung der weiteren Bezugsziffern der Figur 2 geht aus der Beschreibung zu Figur 1 hervor.

Figur 3 zeigt das Mehrzweckmöbel 1 aus Figur 2 ebenfalls mit einer Person 6, die aber hier eine zweite Liegehaltung einnimmt. Bei dieser zweiten Haltung ruht der Rumpf 62 der Person 6 in einer im wesentlichen horizontalen Lage auf der Sitzfläche 21 des Mittelteils 2 des Möbels 1. Die Beine 63 ruhen in ihrer gesamten Länge auf dem Lehnenabschnitt 43 des schräg nach oben verlaufenden Lehnenteils 42. Die Füße 65 ragen wiederum frei über das Ende des Lehnenteils 42 vor. Der Kopf 61 der Person 6 ruht auf dem Zentrum 34' des Knickbereiches 34 der ersten Lehne 3. Zu diesem Zweck ist vorzugsweise das Zentrum 34' des Knickbereiches 34 nachgiebiger ausgestaltet als die Enden des Knickbereiches. Die weiteren Bezugsziffern der Figur 3 entsprechen denen der Figur 1.

In Figur 4 ist das erste Ausführungsbeispiel des erfindungsgemäßen orthopädischen Mehrzweckmöbels 1 in seinem Zustand als Sessel dargestellt. Hierzu sind die beiden verschwenkbaren Lehnenteile 32 und 42 der Lehnen 3 und 4 so weit nach unten verschwenkt, daß sie an den Außenseiten 31' bzw. 41' der starren Lehnenteile 31 und 41 der beiden Lehnen 3 und 4 anliegen. Durch das bereits erwähnte Ergänzungsstück 36 an der Seite der Lehne 3 ergibt sich ein völlig symmetrisches äußeres Erscheinungsbild des Möbels 1, so daß dieses kaum von einem üblichen Sitzmöbel zu unterscheiden ist. Eine Frontblende der Lehnen läßt auf Wunsch die Unterteilung vollständig optisch verschwinden. Auch die Außenmaße der Objekte weichen mit etwa 110-120 cm nicht von denen eines gemütlichen Sessels ab. Seine orthopädische Funktion tritt damit nicht offensichtlich in Erscheinung, so daß eine Integration des orthopädischen Mehrzweckmöbels 1 in eine sonstige Zimmereinrichtung problemlos möglich ist. In dieser Stellung ist das Möbel 1 wie ein üblicher Sessel für eine bequeme, ebenfalls entspannende aufrechte Sitzhaltung geeignet. Zur Bedeutung der weiteren Bezugsziffern in Figur 4 wird auf die Beschreibung zu Figur 1 verwiesen.

Ein zweites Ausführungsbeispiel der Erfindung ist in Figur 5 dargestellt. Hier besteht das orthopädische Mehrzweckmöbel 1' aus insgesamt vier separaten Teilen, nämlich einem Mittelteil 2 mit Sitzfläche 21, zwei seitlichen Lehnen 3 und 4 sowie einer Rückenlehne 5. Die genannten Teile 2, 3, 4 und 5 können über geeignete Verbindungsmittel in unterschiedlichen Zusammenstellungen zu dem vollständigen Möbelstück 1' verbunden werden. Auch bei diesem Ausführungsbeispiel bleiben die orthopädisch günstigen Dimensionierungen erhalten. So ist auch hier, wie bei dem vorangehend beschriebenen Ausführungsbeispiel die Länge der Sitzfläche 21 zwischen den Lehnen 3 und 4 entsprechend der Länge eines menschlichen Rumpfes gestaltet. Die erste Lehne 3 weist auch hier einen Lehnenabschnitt 33 auf, der unter leichter Neigung und unter Erhöhung gegenüber der Sitzfläche 21 verläuft. Entsprechend gilt für die Lehne 4, daß auch hier ein schräg nach oben und außen verlaufender Lehnenabschnitt 43 vorhanden ist, in dessen unterem Teil in unmittelbarer Nähe zur Sitzfläche 21 ein Lendenwulst 44' angeordnet ist. Zwar ist bei diesem Ausführungsbeispiel eine Verstellbarkeit der Neigungen der Lehnenabschnitte 33 und 43 nicht vorgesehen, jedoch können die Dimensionen des Möbelstücks 1' dadurch verändert werden, daß die einzelnen Teile 2, 3 und 4 in unterschiedlichen Abständen zueinander positioniert und in dieser Stellung miteinander verbunden werden.

Als ergänzendes Detail weisen die Lehnenteile 3 und 4 bei diesem Ausführungsbeispiel Aussparungen 37 und 47 auf, welche zur Aufnahme von Zeitschriften, Getränkeflaschen und dergleichen Utensilien geeignet sind. Weiterhin kann im oberen Endbereich der Lehne 4 eine muldenartige Vertiefung 47' angeordnet sein, welche beispielsweise eine nicht dargestellte abklappbare Nackenrolle aufnehmen und zur Verwendung bereit halten kann.

Ein drittes Ausführungsbeispiel der Erfindung ist schließlich in Figur 6 in Form des Möbels 1" dargestellt. Dessen Besonderheit besteht darin, daß die tragende Konstruktion durch einen Rohrrahmen 10" gebildet ist, welcher zur Bildung des Mittelteils 2 mit der Sitzfläche 21, der seitlichen Lehnen 3 und 4 sowie der Rückenlehne 5 überspannt ist. Auch bei diesem Ausführungsbeispiel weist das Möbelstück 1" wiederum einen gegenüber der Sitzfläche 21 erhöhten Lehnenabschnitt 33 der ersten Lehne 3 sowie einen schräg nach oben und außen verlaufenden Lehnenabschnitt 43 der zweiten Lehne 4 auf. Zwar ist bei diesem Ausführungsbeispiel des Möbels 1" eine Verstellmöglichkeit nicht vorgesehen, jedoch weist dieses Beispiel eine besondere ästhetische, künstlerische Gestaltung auf, welche sich insbesondere durch eine große Transparenz und Leichtigkeit auszeichnet.

Außer den anhand der Zeichnung beschriebenen Ausführungsbeispielen sind natürlich noch weitere Ausgestaltungen des erfindungsgemäßen orthopädischen Mehrzweckmöbels denkbar, ohne daß der Rahmen der Erfindung verlassen wird. Wie bereits die kleine Auswahl an Ausführungsbeispielen in der Zeichnung zeigt, können die verwendeten Materialien sowie die äußere Gestaltung des Mehrzweckmöbels in weiten Bereichen variieren, wobei deren konkrete Auswahl im wesentlichen eine Frage der Kosten sowie des persönlichen Geschmacks ist.

## Patentansprüche

1. Orthopädisches Mehrzweckmöbel mit einem eine Sitzfläche aufweisenden Mittelteil (2), mit einer Rückenlehne (5) und mit zwei seitlichen Lehnen (3, 4) wobei die seitlichen Lehnen (3, 4) zusammen mit der Sitzfläche (21) eine nach orthopädischen und ergonomischen Gesichtspunkten gestaltete und dimensionierte, quer zur Sitzrichtung verlaufende Liegefläche ergebend ausgebildet sind, dadurch gekennzeichnet, daß die seitlichen Lehnen (3, 4) jeweils aus einem fest mit dem Mittelteil (2) verbundenen, im wesentlichen vertikal verlaufenden starren Lehnenteil (31, 41) und aus einem gegenüber diesem um eine horizontale, im oberen Teil des starren Lehnenteils (31, 41) verlaufende Achse (35, 45) verschwenkbaren und in unterschiedlichen Positionen arretierbaren Lehnenteil (32, 42) gebildet sind.

2. Mehrzweckmöbel nach Anspruch 1, dadurch gekennzeichnet, daß die erste seitliche Lehne (3) einen kürzeren, nach außen abgeknickten, im wesentlichen horizontal oder leicht geneigt verlaufenden, gegenüber der Sitzfläche (21) erhöhten Lehnenabschnitt (33) aufweist, dessen Länge etwa der Länge eines menschlichen Unterschenkels (64) entspricht, daß die zweite seitliche Lehne (4) einen längeren, schräg nach oben und außen abgeknickt verlaufenden Lehnenabschnitt (43) aufweist, wobei die Länge von der Sitzfläche (21) bis zum äußeren Ende dieses Lehnenabschnittes (43) etwa der Länge eines menschlichen Rumpfes (62) zuzüglich Kopf (61) und zugleich etwa der Länge eines menschlichen Beines (63) abzüglich Fuß (65) entspricht, und daß die Breite der Sitzfläche (21) bzw. Länge der Liegefläche zwischen den seitlichen Lehnen (3, 4) etwa der Länge eines menschlichen Rumpfes (62) entspricht.

3. Mehrzweckmöbel nach Anspruch 1, dadurch gekennzeichnet, daß die zweite seitliche Lehne (4) mit dem längeren Lehnenabschnitt (43) in ihrem Knickbereich (44) einen Lendenwulst (44') aufweist.

4. Mehrzweckmöbel nach den Ansprüchen 1 bis 3, dadurch gekennzeichnet, daß die erste seitliche Lehne (3) mit dem kürzeren Lehnenabschnitt (33) im zentralen Teil ihres Knickbereiches (34) nachgiebiger ausgebildet ist als an den Enden des Knickbereiches (34).

5. Mehrzweckmöbel nach den Ansprüchen 1 bis 4, dadurch gekennzeichnet, daß die verschwenkbaren Lehnenteile (32, 42) jeweils in eine Lage verschwenkbar sind, in welcher sie parallel zu den starren Lehnenteilen (31, 41) in Anlage an deren Außenseite (31', 41') verlaufen.

6. Mehrzweckmöbel nach den Ansprüchen 1 bis 5, dadurch gekennzeichnet, daß der Lendenwulst (44') durch Verschwenken des längeren verschwenkbaren Lehnenteils (42) in dessen schräg nach oben und außen verlaufende Lage erzeugbar ist.

7. Mehrzweckmöbel nach den Ansprüchen 1 bis 6, dadurch gekennzeichnet, daß der Mittelteil (2) und die Lehnen (3, 4, 5) als separate, mittels lösbarer Verbindungsmittel miteinander zu verbindende Möbelteile ausgebildet sind.

## Claims

1. Article of multi-purpose orthopaedic furniture having a middle section (2) with a seating surface, having a backrest (5) and having two siderests (3, 4), the construction of the siderests (3, 4) together with the seating surface (21) being such as to provide a reclining surface, extending at right angles to the seating position, which is configured and proportioned in accordance with orthopaedic and ergonomic principles, characterised in that each of the siderests (3, 4) is constituted by a substantially vertical rigid support member (31, 41), which is firmly connected to the middle section (2), and by a support member (32, 42) which can be swivelled relative to said rigid support member (31, 41) about a horizontal axis (35, 45) extending in the upper portion of said rigid support member (31, 41) and which can be locked in various positions.

2. Multi-purpose furniture according to claim 1, characterised in that the first siderest (3) has a shorter, outwardly bent, substantially horizontal or slightly inclined support member (33) which is elevated with respect to the seating surface (21), the length of said support member (33) corresponding roughly to the length of a human lower leg (64), in that the second siderest (4) has a longer support member (43) which extends diagonally upwards and is bent outwards, the length of the seating surface (21) as far as the outer end of said support member (43) roughly corresponding to the length of the human trunk (62) plus the head (61) and at the same time to roughly to the length of a human leg (63) without the foot (65), and in that the width of the seating surface (21), or the length of the reclining surface between the siderests (3, 4), roughly corresponds to the length of the human trunk (62).

3. Multi-purpose furniture according to claim 1, characterised in that the second siderest (4) with the longer support member (43) has in its folding area (44) a lumbar support bulge (44').

4. Multi-purpose furniture according to claims 1 to 3, characterised in that the first siderest (3) with the shorter support member (33) is of a more flexible construction in the central part of its folding area (34) than at the ends of the folding area (34).

5. Multi-purpose furniture according to claims 1 to 4, characterised in that the swivelling support members (32, 42) can each be swivelled into a position whereby they are parallel to the rigid support members (31, 41) and in contact with the outer face (31', 41') thereof.

6. Multi-purpose furniture according to claims 1 to 5, characterised in that the lumbar support bulge (44') can be produced by swivelling the longer swivellable support member (42) into its diagonally upwardly and outwardly extending position.

7. Multi-purpose furniture according to claims 1 to 6, characterised in that the middle section (2) and the rests (3, 4, 5) are constructed as separate pieces of furniture which can be interconnected by detachable connecting means.

## Revendications

1. Meuble orthopédique polyvalent comportant une partie centrale (2) présentant une surface d'assise, un dossier (5) et deux accotoirs latéraux (3, 4), les accotoirs latéraux (3, 4) étant conçus pour donner conjointement avec la surface d'assise (21) une surface de couchage s'étendant perpendiculairement à la direction d'assise et faite et dimensionnée selon des critères orthopédiques et ergonomiques, caractérisé par le fait que les accotoirs latéraux (3, 4) sont formés chacun d'une partie rigide (31, 41) jointe de manière fixe à la partie centrale (2) et s'étendant sensiblement verticalement et d'une partie (32, 42) pouvant être basculée par rapport à la précédente (31, 41) autour d'un axe horizontal (35, 45) situé dans la partie supérieure de la précédente (31, 41) et être arrêtée dans différentes positions.

2. Meuble polyvalent selon la revendication 1, caractérisé par le fait que le premier accotoir latéral (3) présente une partie relativement courte (33) rabattue vers l'extérieur, sensiblement horizontale ou légèrement inclinée, surélevée par rapport à la surface d'assise (21) et dont la longueur correspond à peu près à celle d'une jambe humaine (64), que le deuxième accotoir latéral (4) présente une partie plus longue (43) s'étendant, rabattue, obliquement vers le haut et l'extérieur, la longueur comprise entre la surface d'assise (21) et l'extrémité extérieure de cette partie d'accotoir (43) correspondant à peu près à la longueur d'un tronc humain (62) plus la tête (61) et en même temps à peu près à la longueur d'un membre inférieur humain (63) moins le pied (65), et que la largeur de la surface d'assise (21), ou la longueur de la surface de couchage entre les accotoirs latéraux (3, 4), correspond à peu près à la longueur d'un tronc humain (62).

3. Meuble polyvalent selon la revendication 1, caractérisé par le fait que le deuxième accotoir latéral (4) présentant la partie plus longue (43) présente dans sa zone de pliage (44) un bourrelet lombaire (44').

4. Meuble polyvalent selon les revendications 1 à 3, caractérisé par le fait que le premier accotoir latéral (3) présentant la partie relativement courte (33) est plus souple dans la partie centrale de sa zone de pliage (34) qu'aux extrémités de cette zone (34).

5. Meuble polyvalent selon les revendications 1 à 4, caractérisé par le fait que les parties d'accotoir basculantes (32, 42) peuvent être basculées chacune dans une position dans laquelle elles sont parallèles aux parties d'accotoir rigides (31, 41) et appuyées contre la face extérieure (31', 41') de celles-ci.

6. Meuble polyvalent selon les revendications 1 à 5, caractérisé par le fait que le bourrelet lombaire (44') peut être créé par basculement de la partie d'accotoir basculante plus longue (42) dans sa position dirigée obliquement vers le haut et l'extérieur.

7. Meuble polyvalent selon les revendications 1 à 6, caractérisé par le fait que la partie centrale (2) et les accotoirs (3, 4, 5) se présentent sous la forme d'éléments de meuble séparés s'assemblant par des moyens d^{!}assemblage non permanents.
